# EUROPÄISCHE PATENTANMELDUNG

(11) **EP 0 417 291 A1**
(43) Veröffentlichungstag der Anmeldung: **20.03.1991**
(21) Anmeldenummer: 89913079.3
(22) Anmeldetag: 08.09.1989
(51) Int. Cl.: E02F 5/16, E21B 7/28

(54) **VORRICHTUNG ZUM BOHREN VON LÖCHERN IM BODEN**

(30) Priorität: 27.10.1988 SU 4495580; 27.10.1988 SU 4495581
(71) Anmelder: MOSKOVSKOE NAUCHNO-PROIZVODSTVENNOE OBIEDINENIE PO MEKHANIZIROVANNOMU STROITELNOMU INSTRUMENTU I OTDELOCHNYM MASHINAM, Khimki (RU)
(72) Erfinder: DOBROSELSKY, Petr Vladimirovich, Moscow, 121353 (SU); NIKOLAEV, Igor Vladimirovich, Moscow, 115580 (SU); DEMENTIEV, Sergei Igorevich, Moscow, 117418 (SU); GOLDSHTEIN, Boris Grigorievich, Moscow, 121355 (SU); ROLDUGIN, Alexandr Ivanovich, Lebedyan, 399620 (SU); BEZLEPKIN, Vladimir Alexandrovich, Lebedyan, 399620 (SU); BOLNYKH, Alexandr Matveevich, Lebedyan, 399620 (SU); BASENIK, Gennady Trofimovich, Moscow, 109378 (SU)
(74) Vertreter: Patentanwälte Beetz - Timpe - Siegfried Schmitt-Fumian - Mayr
(86) Internationale Anmeldenummer: SU8900234
(87) Internationale Veröffentlichungsnummer: WO9004684

(57) **Zusammenfassung**

Die Erfindung bezieht sich auf Vorrichtungen zum Anlegen von Verhauen im Boden.

Die Vorrichtung enthält ein Gehäuse (1), auf dem axial beweglich ein Nachnahmebohrer (3) aufgestellt ist, der aus einzelnen Sektionen (11) besteht, die ringförmig an der Außenseite des Gehäuses (1) und beweglich in radialer Richtung angeordnet sind. Die Außenfläche des Gehäuses (1) hat einen Hauptanschlag (4) und einen Nebenanschlag (5), der in unmittelbarer Nähe vom Hauptanschlag 4 angebracht ist und mit seiner Außenfläche (13) mit der Innenfläche der Sektionen (11) des Nachnahmebohrers (3) in Wechselwirkung steht. Die Außenfläche (13) des Nebenanschlags (5) ist abgeschrägt in Richtung zu dem auf das Erdreich einwirkenden Teil (2) des Gehäuses (1) hin.

## Beschreibung

### Gebiet der Technik

Die Erfindung bezieht sich auf Vorrichtungen zum Anlegen von Verhauen im Boden und zwar betrifft sie Vorrichtungen zum Anlegen von Bohrlöchern im Boden.

### Zugrundeliegender Stand der Technik

Es ist eine Vorrichtung zum Anlegen von Bohrlöchern im Boden bekannt (A.D. Kostylev , V.A. Grigoraschenko, V.A. Kozlov u.a. "Preßluftdurchtreiber bei Bauarbeiten", 1987, Verlag "Nauka", Sibirische Filiale, Novosibirsk, S. 5, Abb. 1), die ein Gehäuse, an dem im Kegelsitz ein Nachnahmebohrer angebracht ist, einen Mechanismus für die Fortbewegung der Vorrichtung im Boden und ein Zugmittel zum Herausziehen der Vorrichtung aus dem Boden enthält.

Das Herausziehen des Gehäuses dieser Vorrichtung aus dem Bohrloch erfordert jedoch den Aufwand erheblicher Kräfte, die an das Zugmittel angelegt werden, da zwischen dem Nachnahmebohrer und dem Gehäuse infolge des Kegelsitzes große Reibungskräfte auftreten. Außerdem kann es passieren, daß der Nachnahmebohrer beim Herausziehen der Vorrichtung aus dem Bohrloch im Bohrloch verbleibt, wenn die Reibungskräfte zwischen der Außenfläche des Nachnahmebohrers und den Bohrlochwänden größer sind als die Reibungskräfte zwischen dem Nachnahmebohrer und dem Gehäuse.

Es ist eine Vorrichtung zum Anlegen von Bohrlöchern im Boden bekannt (SU, A, 214413), die ein Gehäuse enthält, an dem relativ zum Gehäuse axial beweglich in Richtung zu dem auf den Boden einwirkenden Teil des Gehäuses hin ein Nachnahmebohrer angebracht ist, einschließlich eines Mechanismus zum Fortbewegen der Vorrichtung im Boden und eines am Gehäuse befestigten Zugmittels zum Herausziehen der Vorrichtung aus dem Bohrloch. Der Nach nahmebohrer besteht aus einzelnen Sektionen, die ringförmig an der Außenseite des Gehäuses angeordnet sind. Die Außenfläche des Gehäuses hat einen Anschlag, der die Bewegung des Nachnahmebohrers in Richtung von dem auf den Boden einwirkenden Teil des Gehäuses weg begrenzt.

Beim Herausziehen der Vorrichtung aus dem Bohrloch kommt das Gehäuse durch die Wirkung des Zugmittels aus dem Bohrloch heraus. Dabei bleiben die vom Erdreich an das Gehäuse angedrückten Sektionen des Nachnahmebohrers solange an Ort und Stelle, bis die Außenfläche des Gehäuses mit der Innenfläche der Sektionen des Nachbohrers in Wechselwirkung steht. Da aber die Sektionen des Nachnahmebohrers in radialer Richtung unbeweglich sind, übertragen sie die vom Erdreich ausgehenden Druckkräfte auf das Gehäuse, wodurch große Reibungskräfte zwischen dem Nachnahmebohrer und dem Gehäuse entstehen, die dazu führen, daß die an das Zugmittel angelegten Kräfte vergrössert werden müssen und die Leistung der Vorrichtung sinkt.

Wenn die Reibungskräfte zwischen dem Gehäuse und dem Nachnahmebohrer größer sind als die Reibungskräfte zwischen dem Nachnahmebohrer und der Bohrlochwand, kommt das Gehäuse gleichzeitig mit dem Nachnahmebohrer aus dem Bohrloch heraus, wodurch die an das Zugmittel angelegte Kraft noch größer sein muß.

### Offenbarung der Erfindung

Der Erfindung liegt die Aufgabe zugrunde, eine Vorrichtung zum Anlegen von Bohrlöchern im Boden mit solch einer Konstruktion des Nachnahmebohrers zu schaffen, bei der eine Verringerung der Reibung zwischen dem Nachnahmebohrer und dem Gehäuse beim Herauszielen der Vorrichtung aus dem Bohrloch erzielt wird, wodurch die an das Zugmittel angreifende Kraft verringert werden kann.

Diese Aufgabe wird dadurch gelöst, daß eine Vorrichtung zum Anlegen von Bohrlöchern im Boden, die ein Gehäuse, an dem koaxial relativ zum Gehäuse axial beweg lich in Richtung zu dem auf das Erdreich einwirkenden Teil des Gehäuses hin ein Nachnahmebohrer angebracht ist, der aus einzelenen Sektionen besteht, die ringförmig an der Außenseite des Gehäuses angeordnet sind und mit einem an der Außenfläche des Gehäuses angebrachten und die Bewegung des Nachnahmebohrers in Richtung von dem auf das Erdreich einwirkenden Teil des Gehäuses weg begrenzenden Hauptanschlag in Wechselwirkung stehen, einen Mechanismus zur Fortbewegung der Vorrichtung im Boden und ein Zugmittel zum Herausziehen der Vorrichtung aus dem Bohrloch enthält, erfindungsgemäß einen Nebenanschlag hat, der in unmittelbarer Nähe vom Hauptanschlag am Gehäuse angebracht ist und mit seiner Außenfläche mit der Innenfläche der Sektionen des Nachnahmebohrers in Wechselwirkung treten kann, wobei die Außenfläche des Nebenanschlags in Richtung zu, dem auf das Erdreich einwirkenden Teil des Gehäuses hin abgeschrägt ist und die Sektionen des Nachnahmebohrers radial beweglich angebracht sind.

Solch eine Konstruktion der Vorrichtung ermöglicht es, die Reibungskräfte zwischen dem Nachnahmebohrer und dem Gehäuse beim Herausziehen der Vorrichtung aus dem Bohrloch zu verringern, da bei axialer Bewegung des Gehäuses relativ zu den Sektionen des Nachnahmebohrers die letzteren unter Einwirkung der vom Erdreich ausgehenden Druckkräfte sich in radialer Richtung bewegen in den Grenzen der elastischen Deformation des Erdreichs. Je geringer diese Deformation ist, um so geringer sind die über die Sektionen des Nachnahmebohrers auf dem Nebenanschlag einwirkenden Druckkräfte des Erdreichs, was zu einer Verringerung der Reibungskräfte zwischen dem Nachnahmebohrer und dem am Gehäuse angebrachten Nebenanschlag führt.

Es ist zweckmäßig, daß die Innenfläche jeder Sektion des Nachnahmebohrers die Form der Außenfläche des Nebenschlags nachahmt.

Solch eine Ausführung der Innenfläche jeder Sektion erhöht die Zuverlässigkeit ihrer Wechselwirkung mit der abgeschrägten Außenfläche des Nebenanschlags, da in diesem Fall die zwischen ihnen entstehenden Pressungen geringer werden.

Es ist zweckmäßig, die Sektionen des Nachnahmebohrers miteinander durch Gelenke zu verbinden.

Solch eine Verbindung der Sektionen gewährleistet ein einfaches Aufsetzen des Nachnahmebohrers auf das Gehäuse ohne Anwendung irgenswelcher, die Sektionen des Nachnahmebohrers haltender (fixierender) Einrichtungen.

Es ist zweckmäßig, wenigstens zwei Sektionen des Nachnahmebohrers miteinander so zu verbinden, daß sie sich relativ zueinander begrenzt auf einem Bogen bewegen können, der in einer rechtwinklig zur Achse der Vorrichtung verlaufenden Ebene liegt.

Solch eine Verbindung der Sektionen des Nachnahmebohrers verringert seine Starrheit in Querrichtung, wodurch die Reibungskräfte zwischen dem Nachnahmebohrer und dem Gehäuse geringer werden.

Es ist zweckmäßig, daß wenigstens zwei benachbarte Sektionen des Nachnahmebohrers eine zusätzliche Verbindung in Form eines zwischen diesen Sektionen angebrachten elastischen Elements haben.

Das Vorhandensein eines elastischen Elements zwischen den benachbarten Sektionen des Nachnahmebohrers gewährleistet ein zuverlässiges und schn lles Zusammenlegen des Nachnahmebohrers in Querrichtung beim Einsatz in bindigen, feuchten Böden.

Es ist zweckmäßig, daß der Nachnahmebohrer einen an Gehäuse befestigten Aufsatz mit einer Aussparung hat, in der die Enden der Sektionen des Nachnahmebohrers untergebracht sind, die mit der Oberfläche der Aussparung in Wechselwirkung stehen.

Das Vorhandensein des Aufsatzes verhindert das Eindringen der Erde zwischen die Sektionen und den Neben anschlag, wodurch die Zuverlässigkeit der Vorrichtung verbessert und außerdem die Selbsteinstellung des Nachnahmebohrers in entfalteter oder zusammengelegter Stellung unter Einwirkung des Erdreichs gewährleistet und dadurch der Betrieb der Vorrichtung erleichtert und ihre Leistung erhöht wird.

### Kurze Beschreibung der Zeichnungen

Im folgenden wird die Erfindung durch eine ausführliche Beschreibung eines konkreten Auführungsbeispiels und Zeichnungen erläutert, und zwar zeigt:

Fig. 1 schematisch eine erfindungsgemäße Vorrichtung zum Anlegen von Bohrlöchern im Boden beim Eindringen in den Boden, teilweise im Schnitt;

Fig. 2 die gleiche Vorrichtung beim Herausziehen aus dem Boden, teilweise im Schnitt;

Fig. 3 einen Schnitt III - III in Fig. 1, im vergrösserten Maßstab;

Fig. 4 die Konstruktionsgruppe A von Fig. 1 im vergrößerten Maßstab;

Fig. 5 eine Ausführungsvariante der miteinander verbundenen Sektionen des Nachnahmebohrers, Ansicht von rechts;

Fig. 6 einen-Schnitt entlang dem Bogen VI - VI in Fig. 5 im vergrößerten Maßstab;

Fig. 7 eine Ausführungsvariante des Nachnahmebohrers mit einem Aufsatz im vergrößerten Maßstab, teilweise im Schnitt.

### Bevorzugte Ausführungsvariante der Erfindung

Die erfindungsgemäße Vorrichtung zum Anlegen von Bohrlöchern im Boden enthält ein Gehäuse 1 (Fig. 1, 2), das einen auf das Erdreich einwirkenden Teil 2, einen Nachnahmebohrer 3, einen Hauptanschlag 4, der an der Außenfläche des Gehäuses 1 angebracht ist und der Begrenzung der Bewegung des Nachnahmebohrers 3 in Richtung von dem Teil 2 des Gehäuses 1 weg dient, einen Nebenanschlag 5, der am Gehäuse in unmittelbarer Nähe vom Hauptanschlag 4 befestigt ist, einen Mechanismus 6 für die Fortbewegung der Vorrichtung im Boden und ein Zugmittel hat.

Der Mechanismus 6 für die Fortbewegung der Vorrichtung im Boden in diesem Ausführungsbeispiel enthält einen Schlagkolben 7 und eine Luftverteilungseinrichtung 8, die beide im Gehäuse 1 untergebracht sind. Die Übertragung der Energie für die Bewegung des Schlagkolbens 7 geschieht auf eine beliebige bekannte Weise,z. B., mit Hilfe eines Energieträgers durch einen Speiseschlauch 9, der starr am Gehäuse 1 befestigt ist. Als Zugmittel kann ein beliebiges bekanntes Zugmittel verwendet werden, z.B., ein starr am Gehäuse 1 befestigtes Stahlseil 10.

Der Nachnahmebohrer 3 besteht aus einzelnen Sektionen 11 (Fig. 2, 3), die ringförmig an der Außenseite des Gehäuses 1 angeordnet und aufeinanderfolgend miteinander und mit dem Hauptanschlag 4 mit Hilfe einer biegsamen Bindung, z.B. einem Seil 12, verbunden sind.

Der Nebenanschlag 5 (Fig. 1) stellt im gegebenen Ausführungsbeispiel der Vorrichtung ein Ganzes mit dem Hauptanschlag 4 dar, diese Elemente können jedoch auch getrennt ausgeführt werden.

Der Nebenanschlag 5 ist so angebracht, daß er mit seiner Außenfläche 13 mit der Innenfläche der Sektionen 11 des Nachnahmebohrers 3 in Wechselwirkung treten kann. Die Außenfläche 13 (Fig. 4) des Nebenanschlags 5 ist abgeschrägt in Richtung zu dem auf das Erdreich einwirkenden Teil 2 (Fig. 1) des Gehäuses 1, wobei die Innenfläche jeder Sektion 11 des Nachnahmebohrers die Form dieser Fläche 13 des Nebenanschlags 5 nachahmt.

Deshalb geschieht die Wechselwirkung des Nebenanschalgs 5 mit den Sektionen 11 des Nachnahmebohrers 3 auf der abgeschrägten Fläche, wodurch eine radiale Bewegung der Sektionen 11 des Nachnahmebohrers 3 hervorgerufen wird und die von seiten das elastisch deformierten Erd reichs über die Sektionen 11 auf das Gehäuse 1 einwirkende Druckkraft kleiner wird. Auf diese Weise verringern sich die Reibungskräfte zwischen dem Nachnahmebohrer 3 und dem Gehäuse 1 beim Herausziehen der Vorrichtung aus dem Bohrloch.

Der Nachnahmebohrer 3 besteht in dem vorliegenden Ausführungsbeispiel aus vier Sektionen 11 (Fig. 3). Solch eine Anzahl der Sektionen gewährleistet einen gleichmäßigen Kontakt des Nachnahmebohrers 3 mit den Bohrlochwänden.

Die Anzahl der Sektionen 11 wird unter Berücksichtigung der konstruktiven Abmessungen der Vorrichtung festgelegt, es ist jedoch zweckmäßig, wenigstens drei Sektionen 11 zu verwenden, da bei Verwendung von nur zwei Sektionen 11 kein gleichmäßiger Kontakt des Nachnahmebohrers 3 mit den Bohrlochwänden bei dessen Ausbreiten und Zusammenlegen gewährleistet wird.

In den Fig. 5, 6 ist ein Ausführungsbeispiel der Sektionen des Nachnahmebohrers der erfindungsgemäßen Vorrichtung zum Anlegen von Bohrlöchern im Boden angeführt, die miteinander durch Gelenke 14 verbunden sind, die eine Achse 15 haben. In diesem Ausführungsbeispiel besteht der Nachnahmebohrer aus sechs Sektionen 11. Solch eine Anzahl der Sektionen 11 verringert die Starrheit des Nachnahmebohrers in Querrichtung, wodurch eine ungehinderte axiale und radiale Bewegung der Sektionen 11 relativ zum Nebenanschlag 5 und ein ungehindertes Zusammenlegen (Zusammendrücken) des Nachnahmebohrers 3 möglich wird.

In einer der Sektionen 11 des Nachbohrers 3 ist eine bogenförmige Nut 16 ausgrführt, in der die Achse 15 des Gelenks 14 angebracht ist, die diese Sektion 11 mit der benachbarten verbindet. Die benachbarten Sektionen 11 haben die Möglichkeit einer begrenzten Bewegung relativ zueinander auf einem Bogen, der in einer rechtwinklig zur Achse der Vorrichtung verlaufenden Ebene liegt. Auf diese Weise können auch die anderen Sektionen 11 des Nachnahmebohrers 3 miteinander verbunden werden. Solch eine Verbindung der Sektionen 11 bewirkt eine Verringerung der Steifigkeit der Verbindung der Sektionen 11 in Querrichtung und eine Verringerung der Reibungskräfte zwischen dem Gehäuse 1 und dem Nachnahmebohrer 3.

Wenigstens zwei benachbarte Sektionen 11 des Nachnahmebohrers 3 haben eine zusätzliche Verbindung in Form eines zwischen diesen Sektionen 11 angebrachten elastischen Elements. Als elastisches Element kann, z.B., eine Feder 17 (Fig. 6) verwendet werden, die in der Nut 16 (Fig. 5) zwischen den Sektionen 11 angebracht wird. solch eine zusätzliche Verbindung können auch die anderen benachbarten Sektionen 11 des Nachnahmebohrers 3 haben. Diese Verbindung der Sektionen 11 erhöht die Geschwindigkeit ihrer radialen Bewegung in Richtung zur Achse der Vorrichtung und verringert die Wirkungsdauer der von seiten des Erdreiches über die Sektionen 11 auf das Gehäuse 1 ausgeübten Druckkraft, wodurch die Leistung der Vorrichtung beim Betrieb in feuchten, bindigen Böden steigt.

In Fig. 7 ist ein Ausführungsbeispiel der Vorrichtung zum Anlegen von Bohrlöchern im Boden abgebildet, in der gemäß der Erfindung der Nachnahmebohrer 3 einen Aufsatz 18 hat, der starr am Gehäuse 1 befestigt ist. Der Aufsatz 18 hat eine Aussparung 19, in der die Enden der Sektionen 11 des Nachnahmebohrers 3 untergebracht sind. Der Aufsatz 18 auf dem Nachnahmebohrer 3 verhindert ein Eindringen von Erdreich zwischen die Sektionen 11 des Nachnahmebohrers 3 und den Nebenanschlag 5. Die Unterbringung der Enden der Sektionen 11 des Nachnahmebohrers 3 in der Aussparung verhindert, daß die Sektionen 11 im Bohrloch verlorengehen. Die Tiefe der Aussparung wird unter Berücksichtigung einer begrenzten Bewegung des Nachnahmebohrers 3 in der Aussparung festgelegt, wodurch die Vorrichtung kompakt gestaltet wird und folglich einfach im Betrieb ist.

Der Aufsatz gewährleistet eine Selbsteinstellung der Sektionen 11 des Nachnahmebohrers 3 unter Einwirkung der Widerstandskraft des Erdreichs, die auf den Nachnahmebohrer 3 beim Eindringen der Vorrichtung einwirkt, in die entfaltete Stellung. Beim Herausziehen der Vorrichtung gewährleistet der Aufsatz unter Einwirkung der auf den Nachnahmebohrer 3 einwirkenden Kräfte der elastischen Deformation des Erdreichs eine Selbsteinstellung der Sektionen 11 des Nachnahmebohrers 3 in die zusammengelegte Stellung.

Die Vorrichtung zum Anlegen von Bohrlöchern funktioniert folgendermaßen.

Die Vorrichtung wird in einer bekannten Starteinrichtung (in der Zeichnung nicht abgebildet) in Stellung gebracht, bei der die Sektionen 11 (Fig. 1) des Nachnahmebohrers 3 auf dem Gehäuse 1 fixiert werden. Unter Einwirkung der auf ihn einwirkenden Energie bewegt sich der Schlagkolben 7 im Gehäuse 1 und schlägt auf den auf das Erdreich einwirkenden Teil 2 des Gehäuses auf. Beim Eindringen der Vorrichtung in den Boden wirken auf die Sektionen 11 des Nachnahmebohrers 3 die Widerstandskräfte des Erdreichs ein, und die Sektionen 11 des Nachnahmebohrers 3 bewegen sich in radialer und axialer Richtung. Diese Bewegungen laufen solange, bis der Nachnahmebohrer 3 den Hauptanschlag 4 berührt. Beim weiteren Eindringen des Gehäuses 1 in den Boden bewegt sich der Nachnahmebohrer 3 zusammen mit dem Gehäuse 1, wobei der Boden verdichtet wird und eine erweiterte Blindbohrung entsteht.

Das Herausziehen der Vorrichtung aus dem Boden geschieht folgendermaßen.

An das Stahlseil 10 (fig. 2) greift eine Zugkraft T an. Das Gehäuse 1 bewegt sich unter Einwirkung der Zugkraft und überwindet dabei die zwischen den in Wechselwirkung stehenden Oberflächen des Nebenanschlags 5 und den Sektionen 11 des Nachnahmebohrers 3 entstehenden Reibungskräfte. Da die Wechselwirkung der genannten Oberflächen auf der abgeschrägten Flache mit dem Neigungswinkel φ (Fig. 4) stattfindet, zerlegt sich die vom Erdreich ausgehende Druckkraft T₁ in Teilkräfte T₂ und T₃. Dabei gilt T₂ = T₁·cos φ, folglich ist T₂ < T₁. Außerdem bewirkt die Teilkraft T₃ die relative Bewegung des Gehäuses 1 mit dem Nebenanschlag 5 und der Sektionen 11. Dadurch ist die an das Seil 10 angelegte Zugkraft T in der erfindungsgemäßen Vorrichtung kleiner (im Vergleich zur Zugkraft Tₒ im Prototyp, bei dem φ = O) um den Wert ΔT, wobei Δ T = Tₒ - T ist. Daraus folgt

ΔT = T₁ [K(1 - cos φ ) + sin φ], worin

- K -: Reibungskoeffizient zwischen dem Nebenanschlag 13 und den Sektionen 11 des Nachnahmebohrers 3,
- φ -: Neigungswinkel der Außenfläche 13 des Nebenanschlags 5 sind.

Bei axialer Bewegung des Gehäuses 1 (Fig. 2) mit dem Nebenanschlag 5 relativ zu den Sektionen 11 des Nachnahmebohrers 3 sind die letzteren einem Druck von seiten des Erdreichs ausgesetzt, sie bewegen sich in radialer Richtung und nähern sich dem Gehäuse 1, der Nachnahmebohrer 3 wird also zusammengedrückt. Aus diesem Grund verringert sich der vom Erdreich auf die Sektionen 11 des Nachnahmebohrers 3 ausgeübte Druck und die Reibungskraft zwischen den Sektionen 11 und dem Nebenanschlag 5.

Dabei bestimmt man die Größe der axialer Bewegung 1 des Gehäuses 1 mit dem Nebenschlag 5 relativ zum Nachnahmebohrer 3, bei der die erwähnten Reibungskräfte gleich Null sind, aus folgender Gleichung:
- δ -: elastische Deformation des Erdreichs der Bohrlochwand (Bewegung des Erdreichs in den Grenzen der elastischen Deformation) ist.

Im folgenden bewegt sich das Gehäuse 1 mit dem Nebenanschlag 5 völlig frei.

Die Länge der Außenfläche 13 des Nebenanschlags 5 wird von der Summe der Länge der Sektion 11 des Nachnahmebohrers 3 und der Größe der relativen axialen Bewegung 1 bestimmt. Die Sektionen 1 des Nachnahmebohrers werden aus dem Bohrloch mit Hilfe des starr am Hauptanschlag 4 befestigten Seils 12 herausgezogen.

Die Vorrichtung zum Anlegen von Bohrlöchern im Boden, die nach dem Ausführungsbeispiel angefertigt ist, bei dem die Sektionen 11 des Nachnahmebohrers 3 so miteinander verbunden sind, wie es in den Fig. 5, 6 abgebildet ist, funktioniert ebenso wie die vorher beschliebene Vorrichtung, wobei die Sektionen 11 des Nachnahmebohrers 3 beim Einlegen der Vorrichtung in die Starteinrichtung durch die Gelenke 14 fixiert werden. Außerdem erzeugt die bogenförmige Nut 16 und die Feder 17 zwischen den benachbarten Sektionen 11 beim Herausziehen der Vorrichtung aus dem Boden ein Zwangszusammendrücken (Zusammenlegen) der Sektionen 11 des Nachnahmebohrers 3, was beim Einsatz der Vorrichtung in feuchten, bindigen Böden notwendig ist, die eine selbstständige radiale Bewegung der Sektionen 11 des Nachnahmebohrers 3 aufhalten können.

Die nach dem in Fig. 7 abgebildeten Ausführungsbeispiel hergestellte Vorrichtung funktioniert ebenso wie die vorher beschriebene. Beim Vorhandensein eines Aufsatzes wird das Gehäuse 1 gleichzeitig mit dem Nachnahmebohrer 3 herausgezogen. Auf diese Weise steigt die Leistung der Vorrichtung.

Die Anwendung der erfindungsgemäßen Vorrichtung ermöglicht es, die an das Zugmittel angelegte Zugkraft zu verringern, die zum Herausziehen der Vorrichtung aus dem Boden notwendig, wodurch die Leistung der Vorrichtung steigt.

### Industrielle Anwendungbarkeit

Die Erfindung kann beim Anlegen von Bohrlöchern im Boden für das grabenlose Verlegen unterirdischer Versorgnungsleitungen unter Straßer und Start- und Landebahnen auf Flugplätzen und beim Bau von Dränungen ohne Beschädigung der Abdeckung auf dem Gelände von Fabriken, Schächten und anderen Betrieben angewendet werden.

Die Erfindung kann auch für die Herstellung von Ortpfählen, für die Tiefenverdichtung des Bodens und auch für die Durchführung ähnlicher Arbeiten in verschiedenen Zweigen der Wirtschaft angewendet werden.

## Patentansprüche

1. Vorrichtung zum Anlegen von Bohrungen im Boden, die ein Gehäuse (1) an dem relativ zum Gehäuse (1) axial beweglich in Richtung zu dem auf das Erdreich einwirkenden Teil (2) des Gehäuses (1) hin ein Nachnahmebohrer (3) angebracht ist, der aus einzelnen Sektionen (11) besteht, die ringförmig an der Außenseite des Gehäuses (1) angeordnet sind und mit einem an der Außenfläche des Gehäuses (1) angebrachten und die Bewegung des Nachnahmebohrers (3) in Richtung von dem auf das Erdreich einwirkenden Teil (2) des Gehäuses (1) weg begrenzenden Hauptanschlag (4) in Wechselwirkung stehen, einen Mechanismus (6) zur Fortbewegung der Vorrichtung im Boden und ein Zugmittel zum Herausziehen der Vorrichtung aus dem Bohrloch enthält, dadurch **gekenn****zeichnet**, daß sie einen Nebenanschlag (5) hat, der in unmittelbarer Nähe vom Hauptanschlag (4) am Gehäuse (1) angebracht ist und mit seiner Außenfläche (13) mit der Innenfläche der Sektionen (11) des Nachbohrers (3) in Wechselwirkung treten kann, wobei die Außenfläche des Nebenanschlags (5) in Richtung zu dem auf das Erdreich einwirkenden Teil (2) des Gehäuses (1) hin abgeschrängt ist und die Sektionen (11) des Nachnahmebohrers (3) radial beweglich angebracht sind.

2. Vorrichtung zum Anlegen von Bohrlöchern im Boden nach Anspruch 1, dadurch **gekennzeichnet**, daß die Innenfläche jeder Sektion (11) des Nachnahmebohrers (3) die Form der Außenfläche (13) des Nebenanschlags (5) nachahmt.

3. Vorrichtung zum Anlegen von Bohrlöchern im Boden nach Anspruch 1 oder 2, dadurch **gekennzeich****net**, daß die Sektionen (11) des Nachnahmebohrers (3) miteinander durch Gelenke (14) verbunden sind.

4. Vorrichtung zum Anlegen von Bohrlöchern im Boden nach Anspruch 3, dadurch **gekennzeichnet**, daß wenigstens zwei Sektionen (11) des Nachnahmebohrers (3) so miteinander verbunden sind, daß sie sich relativ zueinander begrenzt auf einem Bogen bewegen können, der in einer rechtwinklig zur Achse der Vorrichtung verlaufenden Ebene liegt.

5. Vorrichtung zum Anlegen von Bohrlöchern im Boden nach Anspruch 4, dadurch **gekennzeichnet**, daß wenigstens zwei benachbarte Sektionen (11) des Nachnahmebohrers (3) eine zusätzliche Bindung in Form eines zwischen diesen Sektionen (11) angebrachten elastischen Elements haben.

6. Vorrichtung zum Anlegen von Bohrlöchern im Boden nach Anspruch 1, 2, dadurch **gekennzeichnet**, daß der Nachnahmebohrer (3) einen am Gehäuse (1) befestigten Aufsatz (18) mit einer Aussparung (19) hat, in der die Enden der Sektionen (11) des Nachnahmebohrers (3) untergebracht sind, die mit der Oberfläche der Aussparung (19) in Wechselwirkung stehen.
